# EUROPÄISCHE PATENTSCHRIFT

(11) **EP 2 203 102 B1**
(45) Veröffentlichungstag und Bekanntmachung des Hinweises auf die Patenterteilung: **06.11.2013**
(21) Anmeldenummer: 08803703.1
(22) Anmeldetag: 05.09.2008
(51) Int. Cl.: A47L 9/28, H01H 13/02, F21S 8/00

(54) **ANORDNUNG MIT EINEM GEHÄUSETEIL, EINER ABDECKUNG UND EINEM KUNSTSTOFFELEMENT**
ARRANGEMENT HAVING A HOUSING PART, A COVER, AND A PLASTIC ELEMENT
DISPOSITIF COMPRENANT UNE PARTIE BOÎTIER, UN CACHE ET UN ÉLÉMENT EN PLASTIQUE

(30) Priorität: 28.09.2007 DE 102007046551
(43) Veröffentlichungstag der Anmeldung: 07.07.2010
(73) Patentinhaber: BSH Bosch und Siemens Hausgeräte GmbH, 81739 München (DE)
(72) Erfinder: GEIS, Marko, 97640 Oberstreu (DE); HAUPTLORENZ, Carsten, 07318 Wittgendorf (DE); KASTNER, Julian, 97656 Oberelsbach (DE); SCHMITT, Florian, 97720 Nüdlingen (DE)
(86) Internationale Anmeldenummer: PCT/EP2008/061733
(87) Internationale Veröffentlichungsnummer: WO 2009/043679

(56) Entgegenhaltungen:
- EP-A- 0 210 547
- WO-A-85/04280
- WO-A-03/071915
- GB-A- 2 437 246
- US-A- 3 348 221
- US-A- 4 728 942

## Beschreibung

Die Erfindung betrifft eine Anordnung mit einem Gehäuseteil, einer Abdeckung und einem Kunststoffelement sowie ein Bodenreinigungsgerät nach den Oberbegriffen der unabhängigen Ansprüche.

Es sind Bodenreinigungsgeräte wie etwa Staubsauger bekannt, die Leuchten, z.B. zur Funktionsanzeige, aufweisen. Die Leuchten sind typischerweise im Gehäuse angeordnet und mit einem Kunststoffelement als transparenter Streuscheibe abgedeckt.

Aus der US 4,728,942 A ist eine Bodendüse eines Staubsaugers bekannt, bei der eine Blende, welche eine Funktionsanzeige in Form einer LED abdeckt, zwischen einem Gehäuse einer Spulenanordnung und dem Gehäuse der Bodendüse, welches einen fensterartigen Ausschnitt für die Blende aufweist, festgeklemmt ist.

Aus der US 3,348,221 A ist eine Kontrollleuchtenanordnung bekannt, bei der eine Linse zwischen einer Klemmleiste und einer Abdeckplatte, welche einen fensterartigen Ausschnitt für die Linse aufweist, festgeklemmt ist.

Aus der WO 85/04280 ist eine Kontrollleuchtenanordnung mit einer Linsenabdeckung bekannt, die aus mehreren übereinander liegenden Kunststoffteilen besteht, welche zur Ausbildung einer kompakten Einheit zusammenschnappen.

Der Erfindung liegt die Aufgabe zugrunde, eine günstige Anordnung eines Kunststoffelements zu schaffen, mit der eine einfache Montage möglich ist. Weiter soll ein Staubsauger mit einer solchen Anordnung angegeben werden.

Diese Aufgabe wird erfindungsgemäß mit den Merkmalen der unabhängigen Ansprüche gelöst.

Es wird eine Anordnung mit einem Gehäuseteil eines Gehäuses, insbesondere eines Deckels eines Bodenreinigungsgerätegehäuses, und einer am Gehäuseteil angeordneten Abdeckung, die einen fensterartigen Ausschnitt aufweist, vorgeschlagen, wobei zwischen Abdeckung und Gehäuseteil ein Kunststoffelement festgeklemmt ist, das mit einer freien Oberfläche in den Ausschnitt der Abdeckung ragt. Vorteilhaft erlaubt die Anordnung eine einfache Montage des Kunststoffelements, welches vorzugsweise als Streuscheibe einer Leuchteneinheit dient. Das Kunststoffelement ist leicht einzusetzen und kann mit einfachen und kostengünstigen Werkzeugen hergestellt bzw. montiert werden, was in einer Serienproduktion große Kostenvorteile ermöglicht.

Das Kunststoffelement kann vorteilhaft einen flanschartigen Rand aufweisen, der eine die freie Oberfläche aufweisende Sichtfläche des Kunststoffelements zumindest bereichsweise umgibt. Bevorzugt kann die Abdeckung auf einer ersten Fläche des Rands aufliegen. Mit Hilfe des Rands kann das Kunststoffelement einfach und zuverlässig zwischen Abdeckung und Gehäuse festgeklemmt werden.

Die Abdeckung weist an einer zum Gehäuseteil gerichteten Abdeckungsunterseite um den fensterartigen Ausschnitt angeordnete Klemmvorrichtungen auf, welche als fingerartige Elemente in der Art von Rippen ausgebildet sind. Die Klemmvorrichtungen können zum einen ein Verschieben des Kunststoffelements in der Abdeckung verhindern, zum anderen können aufwändige Verrastungen vermieden werden.

Die Klemmvorrichtungen sind als fingerartige Elemente in der Art von Rippen ausgebildet, wobei jeweils ein freies Ende der Klemmvorrichtungen mit dem flanschartigen Rand in Kontakt bringbar ist. Bevorzugt können die Klemmvorrichtungen einen zur ersten Fläche quer, vorzugsweise senkrecht abstehenden Bund des Kunststoffelements kontaktieren. Die Klemmvorrichtungen lassen sich einfach an der Abdeckung ausformen bzw. anspritzen.

Die den Ausschnitt umgebenden Klemmvorrichtungen können vorteilhaft gegenüber dem Ausschnitt zurückspringend angeordnet sein, wobei zwischen den freien Enden der Klemmvorrichtungen und einer lichten Öffnung des Ausschnitts ein Rand frei bleibt, welcher die Auflagefläche der Abdeckung auf dem Rand des Kunststoffelements bilden kann. Der Rand kann dünner sein als die sonstige Abdeckung im Bereich des Ausschnitts, so dass ein optisch einwandfreies Fluchten zwischen der Sichtfläche und der Außenseite der Abdeckung erleichtert ist.

Vorteilhaft kann die Abdeckung mit dem Gehäuseteil fest verbunden sein. Günstigerweise kann die Abdeckung dabei mittels Ultraschallschweißen, Rasten, Kleben, Heißverstemmen und/oder Schrauben verbunden sein.

Kann das Kunststoffelement über einer Lichtquelle im Gehäuse angeordnet sein, kann es als optisch ansprechende Streuscheibe für die Lichtquellen verfügbar gemacht werden.

Günstigerweise kann das Kunststoffelement einen wenigstens bereichsweise um eine Sichtfläche umlaufenden flanschartigen Rand aufweisen, dessen Oberseite als Auflagefläche für die Abdeckung und dessen Unterseite als Auflagefläche auf das Gehäuseteil vorgesehen ist. Diese einfache Geometrie ermöglicht eine sichere Klemmung zwischen der Abdeckung und dem Gehäuseteil.

Der Rand kann einen zur Auflagefläche quer abstehenden Bund aufweisen, der zur Klemmung mit Klemmvorrichtungen vorgesehen ist. Die als Klemmvorrichtungen eingesetzten Rippen beaufschlagen mit ihren freien Enden das Kunststoffelement, indem sie z.B. dicht an dem Rand des Kunststoffelements anliegen und dieses somit festklemmen. Die Klemmvorrichtungen können sowohl ein Verschieben des Kunststoffelements in der Abdeckung unterbinden wie auch eine Klemmung bewirken, ohne dass eine zusätzliche Verrastung vorgesehen werden muss. Das Kunststoffelement ist bei der Montage leicht einsetzbar und sicher fixiert.

Ein erfindungsgemäßes Bodenreinigungsgerät mit einem Gehäuse weist eine Anordnung mit einem Gehäuseteil eines Gehäuses, insbesondere eines Deckels eines Bodenreinigungsgerätegehäuses, und eine am Gehäuseteil angeordnete Abdeckung mit einem fensterartigen Ausschnitt auf, wobei zwischen Abdeckung und Gehäuseteil ein Kunststoffelement festgeklemmt ist, das mit einer freien Oberfläche in den Ausschnitt des Gehäuseteils ragt. Dabei weist die Abdeckung an einer zum Gehäuseteil gerichteten Abdeckungsunterseite um den fensterartigen Ausschnitt angeordnete Klemmvorrichtungen auf, welche als fingerartige Elemente in der Art von Rippen ausgebildet sind, wobei jeweils ein freies Ende der Klemmvorrichtungen mit einem flanschartigen Rand des Kunststoffelements in Kontakt bringbar ist. Das Bodenreinigungsgerät lässt sich kostengünstig mit einem solchen, insbesondere als Streuscheibe für eine Leuchteneinheit ausgebildeten, Kunststoffelement herstellen.

Anhand eines in der Zeichnung dargestellten Ausführungsbeispiels wird die Erfindung nachfolgend näher beschrieben. Es zeigt:
- Fig. 1: einen Schnitt durch eine bevorzugte Anordnung am Beispiel eines bevorzugten Bodenreinigungsgeräts;
- Fig. 2: eine Schrägansicht des Kunststoffelements aus Fig. 1, das auf einen als Deckel ausgebildeten Gehäuseteil aufgesetzt ist; und
- Fig. 3: eine Sicht auf eine Unterseite einer Abdeckung, welche zum Einklemmen des Kunststoffelements aus Fig. 1 zwischen Abdeckung und Gehäuseteil vorgesehen ist.

In den Figuren werden gleiche oder im Wesentlichen gleich bleibende Elemente mit den gleichen Bezugszeichen versehen.

Zur Erläuterung der Erfindung zeigt Fig. 1 im Längsschnitt eine bevorzugte Ausgestaltung einer Anordnung 10 mit einem Gehäuseteil 22 eines Gehäuses 20, in Form eines Deckels eines Bodenreinigungsgerätegehäuses, und einer am Gehäuseteil 22 angeordneten Abdeckung 30, die einen fensterartigen Ausschnitt 32 aufweist. Zwischen der Abdeckung 30 und dem Gehäuseteil 22 ist ein Kunststoffelement 50 festgeklemmt, das mit einer freien Oberfläche 52 in den Ausschnitt 32 des Gehäuseteils 22 ragt. Die freie Oberfläche 52 kann mit der Außenseite der Abdeckung 30 fluchten. Das Kunststoffelement 30, das bevorzugt als Streuscheibe für eine nicht dargestellte Leuchteneinheit innerhalb des Gehäuses 20 dient, ist mit seinem flachen Rand 54 zwischen Abdeckung 30 und Gehäuseteil 22 eingeklemmt. Zusätzlich weist die Abdeckung 30 Klemmvorrichtungen 34 auf, welche das Kunststoffelement 50 kontaktieren und im Ausschnitt 32 festklemmen.

Der Rand 54 des Kunststoffelements 50 ist flanschartig ausgebildet. Der Rand 54 umgibt eine die freie Oberfläche 52 aufweisende erhabene Sichtfläche 60 des Kunststoffelements 50. Dabei dient eine die Oberseite bildende erste Fläche 56 des Rands 54 als Auflagefläche der Abdeckung 30. Der Rand 54 weist einen Bund 62 auf, der sich von der Sichtfläche 60 weg nach unten Richtung Gehäuseteil 22 erstreckt. Mit seinem eine zweite Fläche 58 bildenden freien Ende liegt der Bund 62 des Kunststoffelements 50 als Auflagefläche auf dem Gehäuseteil 22 auf.

Details des in Fig. 1 abgebildeten bevorzugten Kunststoffelements 50 sind in Fig. 2 deutlicher zu erkennen, wobei die Abdeckung 30 abgehoben ist. Das Kunststoffelement 50 sitzt auf einem Sockel des Gehäuseteils 22 auf.

Zur Klemmung zwischen der Abdeckung 30 und dem Gehäuseteil 22 weist das Kunststoffelement 50 einen flachen, flanschartigen Rand 54 auf, der eine erhabene Sichtfläche 60 umgibt. Eine erste, zur Sichtfläche 60 weisende Fläche 56 bildet eine Auflagefläche für die nicht dargestellte Abdeckung 30 (Fig. 1).

Eine der ersten Fläche 56 gegenüberliegende zweite Fläche 58 bildet eine Auflagefläche des Kunststoffelements 50 auf einem Sockel 24 des Gehäuseteils 22. Mit seiner seitlichen Flanke 64 ragt das Kunststoffelement 50 in die nicht dargestellte Abdeckung 30 (Fig. 1).. Im Sockel 24 ist z.B. die Leuchteneinheit angeordnet, für die das Kunststoffelement 50 als Streuscheibe dienen kann.

Wie Fig. 3 anhand einer Draufsicht auf eine Abdeckungsunterseite 40 der in Fig. 1 dargestellten Abdeckung 30 zeigt, ist ein fensterartiger Ausschnitt 32 der Abdeckung 30 von einer Mehrzahl von vorzugsweise als Rippen ausgebildeten Klemmvorrichtungen 34 umgeben. Die Abdeckungsunterseite 40 ist dem Gehäuseteil 22 zugewandt.

Die als Rippen ausgebildeten Klemmvorrichtungen 34 sind zur lichten Öffnung des Ausschnitts 32 bis zu einer Kante 36 zurückgesetzt, so dass ein Rand 38 den Ausschnitt 32 umgibt, welcher eine Auflagefläche auf den Rand 54 des Kunststoffelements 50 bildet (Fig. 2). Der Rand 38 ist dünner als die Abdeckung an den Klemmvorrichtungen und bildet eine Vertiefung zwischen den Klemmvorrichtungen 34.

Die Klemmvorrichtungen 34 sind so angeordnet, dass sie mit ihren freien Enden 34a den flanschartigen Rand 54 des Kunststoffelements 50 (Fig. 2) kontaktieren, wobei sie an einem quer, vorzugsweise senkrecht abstehenden Bund 62 des Rands 54 anliegen, wobei der Übersichtlichkeit wegen nur ein freies Ende 34a dargestellt ist. Damit kann das Kunststoffelement 50 bei der Montage einfach in die Abdeckung 30 gesteckt und zwischen den als Rippen ausgebildeten Klemmvorrichtungen 34 fixiert werden. Anschließend kann die fertig konfektionierte Abdeckung 30 mit dem Gehäuseteil 22 in geeigneter Weise verbunden werden, etwa mittels Ultraschallschweißen, Rasten, Kleben, Heißverstemmen und/oder Schrauben.

### Bezugszeichenliste

- 10: Anordnung
- 20: Gehäuse
- 22: Gehäuseteil
- 24: Sockel
- 30: Abdeckung
- 32: Ausschnitt
- 34: Klemmvorrichtung
- 34a: freies Ende
- 36: Kante
- 38: Rand
- 40: Abdeckungsunterseite
- 50: Kunststoffelement
- 52: freie Oberfläche
- 54: Rand
- 56: Oberseite
- 58: Unterseite
- 60: Sichtfläche
- 62: Bund

## Patentansprüche

1. Anordnung mit einem Gehäuseteil (22) eines Gehäuses (20), insbesondere eines Deckels eines Bodenreinigungsgerätegehäuses, und einer am Gehäuseteil (22) angeordneten Abdeckung (30), die einen fensterartigen Ausschnitt (32) aufweist, wobei zwischen Abdeckung (30) und Gehäuseteil (22) ein Kunststoffelement (50) festgeklemmt ist, das mit einer freien Oberfläche (52) in den Ausschnitt (32) der Abdeckung (30) ragt und die Abdeckung (30) an einer zum Gehäuseteil (22) gerichteten Abdeckungsunterseite (40) um den fensterartigen Ausschnitt (32) angeordnete Klemmvorrichtungen (34) aufweist, **dadurch gekennzeichnet, dass** die Klemmvorrichtungen (34) als fingerartige Elemente in der Art von Rippen ausgebildet sind, wobei jeweils ein freies Ende (34a) der Klemmvorrichtungen (34) mit einem flanschartigen Rand (54) des Kunststoffelements (50) in Kontakt bringbar ist.

2. Anordnung nach Anspruch 1, **dadurch gekennzeichnet, dass** der flanschartige Rand (54) eine die freie Oberfläche (52) aufweisende erhabene Sichtfläche (50) des Kunststoffelements (50) zumindest bereichsweise umgibt.

3. Anordnung nach Anspruch 2, **dadurch gekennzeichnet, dass** die Abdeckung (30) auf einer ersten Fläche (56) des Rands (54) aufliegt.

4. Anordnung nach einem der Ansprüch 1 bis 3, **dadurch gekennzeichnet, dass** die Klemmvorrichtungen (34) einen zur ersten Fläche (56) quer abstehenden Bund (62) des Kunststoffelements (50) kontaktieren

5. Anordnung nach einem der vorhergehenden Ansprüche, **dadurch gekennzeichnet, dass** die den Ausschnitt (32) umgebenden Klemmvorrichtungen (34) gegenüber dem Ausschnitt (32) zurückspringend angeordnet sind, wobei zwischen den freien Enden (34a) der Klemmvorrichtungen (34) und einer lichten Öffnung des Ausschnitts (32) ein Rand (38) frei bleibt, welcher die Auflagefläche der Abdeckung (32) auf dem Rand (54) des Kunststoffelements (50) bildet.

6. Anordnung nach einem der vorhergehenden Ansprüche, **dadurch gekennzeichnet, dass** die Abdeckung (30) mit dem Gehäuseteil (22) fest verbunden ist.

7. Anordnung nach einem der vorhergehenden Ansprüche, **dadurch gekennzeichnet, dass** die Abdeckung (30) mittels Ultraschallschweißen, Rasten, Kleben, Heißverstemmen und/oder Schrauben verbunden ist.

8. Anordnung nach einem der vorhergehenden Ansprüche, **dadurch gekennzeichnet, dass** das Kunststoffelement (50) über einer Lichtquelle im Gehäuse (20) angeordnet ist.

9. Bodenreinigungsgerät mit einem Gehäuse (20), **dadurch gekennzeichnet, dass** es eine Anordnung nach einem der Ansprüche 1 bis 8 aufweist.

## Claims

1. Arrangement with a housing part (22) of a housing (20), particularly of a cover of a floor cleaning appliance housing, and a lid (30), which is arranged at the housing part (22) and has a window-like cut-out (32), wherein fixedly clamped between lid (30) and housing part (22) is a plastics material element (50), which protrudes by a free surface (52) into the cut-out (32) of the lid (30) and the lid (30) has at a lid underside (40), which is oriented towards the housing part (22), clamping devices (34) arranged around the window-like cut-out (32), **characterised in that** the clamping devices (34) are constructed as finger-like elements in the form of ribs, wherein in each instance a free end (34a) of the clamping devices (34) can be brought into contact with a flange-like edge (54) of the plastics material element (50).

2. Arrangement according to claim 1, **characterised in that** the flange-like edge (54) surrounds, at least in a region, an elevated viewing surface (50), which faces the free surface (52), of the plastics material element (50).

3. Arrangement according to claim 2, **characterised in that** the lid (30) rests on a first surface (56) of the edge (54).

4. Arrangement according to any one of claims 1 to 3, **characterised in that** the clamping devices (34) contact a collar (62), which protrudes transversely relative to the first surface (56), of the plastics material element (50).

5. Arrangement according to any one of the preceding claims, **characterised in that** the clamping devices (34) surrounding the cut-out (32) are arranged to be recessed relative to the cut-out (32), wherein an edge (38) is left between the free ends (34a) of the clamping devices (34) and a clear opening of the cut-out (32) and forms the support surface of the lid (32) on the edge (54) of the plastics material element (50).

6. Arrangement according to any one of the preceding claims, **characterised in that** the lid (30) is fixedly connected with the housing part (22).

7. Arrangement according to any one of the preceding claims, **characterised in that** the lid (30) is connected by means ultrasonic welding, detenting, glueing, heat-bonding and/or screwing.

8. Arrangement according to any one of the preceding claims, **characterised in that** the plastics material element (50) is arranged above a light source in the housing (20).

9. Floor cleaning appliance with a housing (20), **characterised in that** it comprises an arrangement according to any one of claims 1 to 8.

## Revendications

1. Agencement comprenant une partie boîtier (22) d'un boîtier (20), notamment d'un couvercle d'un boîtier d'appareil de nettoyage de sol, et comprenant un recouvrement (30) disposé sur la partie boîtier (22), lequel présente une découpe (32) semblable à une fenêtre, un élément plastique (50) étant serré entre le recouvrement (30) et la partie boîtier (22), lequel élément plastique, avec une surface libre (52), dépasse dans la découpe (32) du recouvrement (30) et le recouvrement (30) présentant sur un côté inférieur de recouvrement (40) dirigé vers la partie boîtier (22) des dispositifs de serrage (34) disposés autour de la découpe (32) semblable à une fenêtre, **caractérisé en ce que** les dispositifs de serrage (34) sont réalisés comme des éléments en forme de doigt, de manière similaire à des nervures, une extrémité libre (34a) des dispositifs de serrage (34) pouvant être respectivement mise en contact avec un bord (54), similaire à une bride, de l'élément plastique (50).

2. Agencement selon la revendication 1, **caractérisé en ce que** le bord (54) similaire à une bride entoure au moins en partie une surface visible convexe (50) de l'élément plastique (50), présentant la surface libre (52).

3. Agencement selon la revendication 2, **caractérisé en ce que** le recouvrement (30) repose sur une première surface (56) du bord (54).

4. Agencement selon l'une quelconque des revendications 1 à 3, **caractérisé en ce que** les dispositifs de serrage (34) mettent en contact un épaulement (62), dépassant transversalement par rapport à la première surface (56), de l'élément plastique (50).

5. Agencement selon l'une quelconque des revendications précédentes, **caractérisé en ce que** les dispositifs de serrage (34) entourant la découpe (32) sont disposés en retrait par rapport à la découpe (32), un bord (38) restant libre entre les extrémités libres (34a) des dispositifs de serrage (34) et une ouverture libre de la découpe (32), lequel bord forme la surface d'appui du recouvrement (32) sur le bord (54) de l'élément plastique (50).

6. Agencement selon l'une quelconque des revendications précédentes, **caractérisé en ce que** le recouvrement (30) est relié de manière fixe à la partie boîtier (22).

7. Agencement selon l'une quelconque des revendications précédentes, **caractérisé en ce que** le recouvrement (30) est relié au moyen de soudage par ultrasons, d'enclenchement, collage, matage à chaud et/ou vissage.

8. Agencement selon l'une quelconque des revendications précédentes, **caractérisé en ce que** l'élément plastique (50) est disposé au-dessus d'une source de lumière dans le boîtier (20).

9. Appareil de nettoyage de sol muni d'un boîtier (20), **caractérisé en ce qu'**il présente un agencement selon l'une quelconque des revendications 1 à 8.
